# EUROPÄISCHE PATENTSCHRIFT

(11) **EP 2 683 870 B1**
(45) Veröffentlichungstag und Bekanntmachung des Hinweises auf die Patenterteilung: **18.05.2016**
(21) Anmeldenummer: 12708125.5
(22) Anmeldetag: 07.03.2012
(51) Int. Cl.: D21D 1/00

(54) **DISPERGER**
DISPERSER
DISPOSITIF DE DISPERSION

(30) Priorität: 09.03.2011 DE 102011005273
(43) Veröffentlichungstag der Anmeldung: 15.01.2014
(62) Teilanmeldung aus: 14161228.3
(73) Patentinhaber: Voith Patent GmbH, 89522 Heidenheim (DE)
(72) Erfinder: KRAFT, Bernd, 88263 Horgenzell (DE); GOTTSCHALK, Gerd, 88214 Ravensburg (DE); LÜDTKE, Oliver, 88376 Königseggwald (DE); RAUCH, Roland, 88273 Fronreute (DE)
(86) Internationale Anmeldenummer: PCT/EP2012/053854
(87) Internationale Veröffentlichungsnummer: WO 2012/120019

(56) Entgegenhaltungen:
- WO-A2-2011/069703
- DE-C1- 19 541 892

## Beschreibung

Die Erfindung betrifft eine Vorrichtung zur mechanischen Behandlung von hochkonsistentem Faserstoff mit einem Gehäuse, in welchem ein erstes Behandlungswerkzeug und ein zweites Behandlungswerkzeug angeordnet ist, wobei die Behandlungswerkzeuge jeweils eine rotationssymmetrische Form haben, koaxial zueinander angeordnet sind, jeweils in mehreren ringförmigen, zu ihrer Mitte konzentrischen Reihen angeordnete Zähne aufweisen, zwischen denen sich Zahnlücken befinden, die von dem Faserstoff radial durchströmt werden und zwischen den Zahnreihen ringförmige Zwischenräume vorhanden sind, die so angeordnet sind, dass zumindest eine Zahnreihe eines Behandlungswerkzeuges in einen ringförmigen Zwischenraum des anderen, komplementären Behandlungswerkzeuges hineinreicht, wie z.B. aus DE 195 41 892 C1 bekannt.

Durch die hohe Konsistenz, die der Faserstoff bei der Behandlung hat, ist eine intensive mechanische Bearbeitung bei derartigen Vorrichtungen (Entstipper, Disperger, Refiner) möglich, obwohl sich die relativ zueinander bewegbaren Behandlungswerkzeuge nicht berühren, sondern sich vielmehr in einem Abstand von ca. 1mm oder mehr aneinander vorbeibewegen. Dabei treten an den Zähnen ganz erhebliche Kräfte auf.
Vorrichtungen der o. g. Art werden z. B. zur Qualitätsverbesserung von Faserstoff eingesetzt, der aus Altpapier gewonnen wurde.
Es ist bekannt, dass Papierfaserstoff durch Dispergieren homogenisiert und dadurch wesentlich verbessert werden kann. Dabei wird in vielen Fällen ein Faserstoff verwendet, der einen Trockengehalt zwischen 15 und 35% aufweist und auf eine Temperatur gebracht worden ist, die weit über der Umgebungstemperatur liegt. Sinnvoll ist es, die Aufheizung dann vorzunehmen, wenn der Faserstoff bereits seine zur Dispergierung erforderliche Konsistenz hat.
Dabei kann jedoch oft das Ergebnis der Behandlung, insbesondere beim Dispergieren noch nicht befriedigen. Außerdem verschleißen die Behandlungswerkzeuge relativ schnell.

Die Aufgabe der Erfindung ist es daher die Effizienz der Behandlung bei möglichst geringem Energiebedarf zu verbessern.

Erfindungsgemäß wurde die Aufgabe durch die Merkmale des Anspruchs 1 gelöst.

Üblicherweise sind die Zahnlücken weitestgehend eben und etwa auf Höhe der ringförmigen Zwischenräume zwischen den Zahnreihen ausgebildet.

Durch die Erhebungen kann der Faserstoff nicht mehr radial ungehindert durch die Zahnlücken gelangen, was die Effizienz der Behandlung erheblich steigert. Daher ist es notwendig, dass alle Zahnlücken Erhebungen aufweisen, die über den Zahngrund hinausreichen.

Für die Behandlung aber auch die Verschleißfestigkeit ist es notwendig, dass die Erhebungen und die Zähne einen Querschnitt in radialer Richtung aufweisen, der pyramidenstumpfförmig ausgebildet ist.
Dementsprechend haben die Zähne und Erhebungen einen von dem jeweiligen ringförmigen Zwischenraum ausgehenden Grund, der über die radial verlaufende Flanke zum Kopf führt.

Um die optimierte Querschnittsform der Zähne möglichst vollständig auf die Erhebungen zu übertragen, sollte der Flankenwinkel, d.h. der Winkel zwischen den Flanken der Zähne und der Erhebungen bezüglich der Radialen nur um maximal 20 ° differieren, vorzugsweise gleich sein.

Bei Versuchen hat sich des Weiteren herausgestellt, dass die Zahnlücken eine bestimmte Querschnittsfläche für die Durchströmung des Faserstoffes gewährleisten müssen. Ist diese Querschnittsfläche zu klein, so drohen ein Verstopfen und ein erhöhter Energiebedarf.
Daher sollte der Abstand zwischen der Flanke eines Zahnes und der Flanke der benachbarten Erhebung in radialer Richtung zwischen 1 und 5 mm, vorzugsweise zwischen 2 und 3 mm liegen.
Außerdem ist es zur Schonung der Köpfe von Vorteil, wenn der Kopf der Zähne und der Erhebungen eben ist.

Wegen der Hebelwirkung greift zusätzlich zu den Scherkräften am Zahnfuß ein hohes Moment an, das mit zunehmender Höhe stark zunimmt. Daher sollte der Zahnkopf eine Höhe zwischen 10 und 40, vorzugsweise zwischen 20 und 25 mm über dem Zahngrund aufweisen.
Des Weiteren ist es von Vorteil, wenn die Breite der Zähne und der Erhebungen in Umfangsrichtung etwa gleich ist und vorzugsweise zwischen 1 und 10 mm, insbesondere zwischen 2 und 5 mm liegt.

Die Effizienz der Behandlung kann noch weiter gesteigert werden, wenn Zähne und/oder Erhebungen, vorzugsweise radial verlaufende Nuten besitzen.

Als radial verlaufend werden dabei Nuten verstanden, die zumindest mit einer Richtungskomponente senkrecht zur Umfangsrichtung des Behandlungswerkzeuges verlaufen.
Die Faserstoffsuspension durchströmt den Spalt zwischen den Behandlungswerkzeugen in der Regel von innen nach außen. Während sich die Behandlungswerkzeuge relativ zueinander bewegen, bilden die radial verlaufenden Nuten zusätzliche Arbeitskanten, was bei der Dispergierung, insbesondere die Schmutzpunktzerkleinerung, die Druckfarbenablösung sowie die Stickyzerkleinerung verbessert.
Auf diese Weise lassen sich der Energiebedarf sowie der Verschleiß erheblich reduzieren.

Je nach Art und Beschaffenheit der Vorrichtung und/oder des Faserstoffs kann es hierzu vorteilhaft sein, wenn sich die Nut über den gesamten Zahn bzw. die gesamte Erhebung oder aber nur über einen Teil des Zahnes bzw. der Erhebung erstreckt.

Aus gleichem Grund kann es ebenso von Vorteil sein, wenn beide Behandlungswerkzeuge von gegensinnig angetriebenen Rotoren gebildet werden oder ein Behandlungswerkzeug von einem antreibbaren Rotor und das zweite Behandlungswerkzeug von einem feststehenden Stator gebildet wird.

Besonders eignet sich die Vorrichtung zum Dispergieren des Faserstoffs, wobei die hohe Anzahl an Kanten, insbesondere in den Zahnlücken, die Effizienz der Behandlung erheblich steigert.

Nachfolgend soll die Erfindung an einem Ausführungsbeispiel näher erläutert werden. In der beigefügten Zeichnung zeigt:
Figur 1: einen schematischen Querschnitt durch einen Disperger;
Figur 2: einen Teilquerschnitt durch ein Behandlungswerkzeug 3,4 in radialer Richtung 14 und
Figur 3: einen Teilquerschnitt durch ein Behandlungswerkzeug 3,4 in Umfangsrichtung 16.

Der hochkonsistente Papierfaserstoff 1 wird gemäß Figur 1 direkt in den zentralen Bereich der Dispergergarnitur, welche von den beiden Behandlungswerkzeugen 3,4 gebildet wird, gedrückt.
Während ein Behandlungswerkzeug 3 feststehend und damit als Stator ausgebildet ist, ist das andere Behandlungswerkzeug 4 rotierbar im Gehäuse 2 des Dispergers gelagert.

Die Dispergergarnitur mit dem Stator und dem Rotor wird also radial innen geschickt Bekanntlich wird Dispergierung dadurch bewirkt, dass Zähne 6 mit relativ hoher Geschwindigkeit relativ dicht aneinander vorbeibewegt werden und der sich dazwischen befindliche Faserstoff 1 starken Scherkräften unterworfen wird.
Hierzu kann der Faserstoff 1 über Heißdampf vorher aufgeheizt werden. Nach der Dispergierung fällt der dispergierte Faserstoff 1 nach unten durch den Auslass 15 heraus.
Wenn die axiale Position von Stator und Rotor relativ zueinander geändert wird, ändert sich dadurch auch der Spalt zwischen ihnen, wodurch sich in an sich bekannter Weise die Leistung des Dispergers steuern lässt.

Die Behandlungswerkzeuge 3,4 haben jeweils eine rotationssymmetrische Form. Dabei weisen die koaxial zueinander angeordneten Behandlungswerkzeuge 3,4 jeweils in mehreren ringförmigen, zu ihrer Mitte konzentrischen Reihen 5 angeordnete Zähne 6 auf, zwischen denen sich Zahnlücken 7 befinden, die von dem Faserstoff 1 radial nach außen durchströmt werden.
Zwischen den Zahnreihen 5 sind ringförmige Zwischenräume 8 vorhanden, die so angeordnet sind, dass zumindest eine Zahnreihe 5 eines Behandlungswerkzeuges 3,4 in einen ringförmigen Zwischenraum 8 des anderen, komplementären Behandlungswerkzeuges 4,3 hineinreicht.

Entsprechend der Erfindung weisen alle Zahnlücken 7 Erhebungen 9 auf, die über den Zahngrund 11 der Zähne 6 hinausreichen. Dabei haben die Erhebungen 9 und die Zähne 6, wie in Figur 2 zu sehen, einen ähnlichen, etwa pyramidenstumpfförmigen Querschnitt in radialer Richtung 14. Damit wird die Durchströmung der Zahnlücken 7 soweit behindert, wie es für die Behandlung des Faserstoffes 1 förderlich ist.
Hierzu ist auch der Winkel 17 zwischen den Flanken 12 der Zähne 6 und der Winkel 18 zwischen den Flanken 19 der Erhebungen 9 gleichgroß.
Um einerseits eine ausreichende Durchströmung bei geringer Gefahr einer Verstopfung und andererseits eine möglichst effiziente Behandlung zu erhalten, liegt der Abstand 20 zwischen der Flanke 12 eines Zahnes 6 und der Flanke 19 der benachbarten Erhebung 9 in radialer Richtung 14 zwischen 2 und 3 mm.
Zur Minimierung des Verschleißes sind die Köpfe 13,21 der Zähne 6 und der Erhebungen 9 eben. Dabei hat der Zahnkopf 13 eine Höhe zwischen 20 und 25 mm über dem Zahngrund 11. Die Höhe des Kopfes 21 der Erhebungen 9 ergibt sich in Abhängigkeit vom Abstand 20 zwischen den Flanken, dem Flankenwinkel 18 und der minimalen Ausdehnung des Kopfes 21 in radialer Richtung 14.

Die Breite der Zähne 6 und der Erhebungen 9 in Umfangsrichtung 16 ist etwa gleich und liegt zwischen 2 und 5 mm.

Um die Durchströmung des Spaltes zu verbessern und zusätzliche Arbeitskanten für eine effiziente Behandlung des Faserstoffs 1 zu bilden, können die Zähne 6 und/oder die Erhebungen 9, wie in Figur 3 dargestellt, Nuten 10 vorzugsweise mit einer Richtungskomponente in radialer Richtung 14 besitzen.
Diese Nuten10 können sich über den gesamten Zahn 6 bzw. die gesamte Erhebung 9 oder nur einen Teil davon erstrecken. Dabei kann die teilweise Erstreckung beispielsweise ausschließlich über den Kopf 13,21 oder ausschließlich über eine Flanke 12,19 erfolgen.

## Patentansprüche

1. Vorrichtung zur mechanischen Behandlung von hochkonsistentem Faserstoff (1) mit einem Gehäuse (2), in welchem ein erstes Behandlungswerkzeug (3) und ein zweites Behandlungswerkzeug (4) angeordnet ist, wobei die Behandlungswerkzeuge (3,4) jeweils eine rotationssymmetrische Form haben, koaxial zueinander angeordnet sind, jeweils in mehreren ringförmigen, zu ihrer Mitte konzentrischen Reihen (5) angeordnete Zähne (6) aufweisen7 zwischen denen sich Zahnlücken (7) befinden, die von dem Faserstoff (1) radial durchströmt werden und zwischen den Zahnreihen (5) ringförmige Zwischenräume (8) vorhanden sind, die so angeordnet sind, dass zumindest eine Zahnreihe (5) eines Behandlungswerkzeuges (3,4) in einen ringförmigen Zwischenraum (8) des anderen, komplementären Behandlungswerkzeuges (4,3) hineinreicht, **dadurch gekennzeichnet, dass** alle Zahnlücken (7) Erhebungen (9) aufweisen, die über den Zahngrund (11) hinausreichen, wobei die Erhebungen (9) und die Zähne (6) in radialer Richtung einen pyramidenstumpfförmigen Querschnitt aufweisen.

2. Vorrichtung nach Anspruch 1, **dadurch gekennzeichnet, dass** der Flankenwinkel (17,18) der Zähne (6) und der Erhebungen (9) nur um maximal 20 ° differiert, vorzugsweise gleich ist.

3. Vorrichtung nach Anspruch 1 oder 2, **dadurch gekennzeichnet, dass** der Abstand (20) zwischen der Flanke (12) eines Zahnes (6) und der Flanke (19) der benachbarten Erhebung (9) in radialer Richtung (14) zwischen 1 und 5 mm, vorzugsweise zwischen 2 und 3 mm liegt.

4. Vorrichtung nach einem der Ansprüche 1 bis 3, **dadurch gekennzeichnet, dass** der Kopf (13,21) der Zähne (6) und der Erhebungen (9) eben ist.

5. Vorrichtung nach einem der Ansprüche 1 bis 4, **dadurch gekennzeichnet, dass** der Zahnkopf (13) eine Höhe zwischen 10 und 40, vorzugsweise zwischen 20 und 25 mm über dem Zahngrund (11) aufweist.

6. Vorrichtung nach einem der vorhergehenden Ansprüche, **dadurch gekennzeichnet, dass** die Breite der Zähne (6) und der Erhebungen (9) in Umfangsrichtung (16) etwa gleich ist und vorzugsweise zwischen 1 und 10 mm, insbesondere zwischen 2 und 5 mm liegt.

7. Vorrichtung nach einem der vorhergehenden Ansprüche, **dadurch gekennzeichnet, dass** Zähne (6) und/oder Erhebungen (9), vorzugsweise radial verlaufende Nuten (10) besitzen.

8. Vorrichtung nach Anspruch 7, **dadurch gekennzeichnet, dass** sich die Nut (10) über den gesamten Zahn (6) bzw. die gesamte Erhebung (9) erstreckt.

9. Vorrichtung nach Anspruch 7, **dadurch gekennzeichnet, dass** sich die Nut (10) nur über einen Teil des Zahnes (6) bzw. der Erhebung (9) erstreckt.

10. Vorrichtung nach einem der vorhergehenden Ansprüche, **dadurch gekennzeichnet, dass** die Vorrichtung als Disperger zum Dispergieren des Faserstoffs (1) ausgebildet ist.

11. Vorrichtung nach einem der vorhergehenden Ansprüche, **dadurch gekennzeichnet, dass** beide Behandlungswerkzeuge (3,4) von gegensinnig angetriebenen Rotoren gebildet werden.

12. Vorrichtung nach einem der Ansprüche 1 bis 10, **dadurch gekennzeichnet, dass** ein Behandlungswerkzeug (4) von einem antreibbaren Rotor und das andere Behändlungswerkzeug (3) von einem feststehenden Stator gebildet wird.

## Claims

1. Device for the mechanical treatment of high-consistency fibrous material (1), having a housing (2) in which a first treatment tool (3) and a second treatment tool (4) are arranged, the treatment tools (3, 4) each having a rotationally symmetrical form, being arranged coaxially with respect to one another, each having teeth (6) arranged in a plurality of annular rows (5) concentric with their centre, between which there are tooth gaps (7), through which the fibrous material (1) flows radially, and there are annular interspaces (8) between the rows of teeth (5), which are arranged such that at least one row of teeth (5) of a treatment tool (3, 4) reaches into an annular interspace (8) of the other, complementary treatment tool (4, 3),
**characterized in that**
all the tooth gaps (7) have elevations (9) which reach beyond the base of the tooth (11), the elevations (2) and the teeth (6) having a cross section in the radial direction in the form of a truncated pyramid.

2. Device according to Claim 1,
**characterized in that**
the flank angle (17, 18) of the teeth (6) and of the elevations (9) differs by only a maximum of 20°, preferably being the same.

3. Device according to Claim 1 or 2,
**characterized in that**
the distance (20) between the flank (12) of a tooth (6) and the flank (19) of the adjacent elevation (9) in the radial direction (14) lies between 1 and 5 mm, preferably between 2 and 3 mm.

4. Device according to one of Claims 1 to 3,
**characterized in that**
the head (13, 21) of the teeth (6) and of the elevations (9) is flat.

5. Device according to one of Claims 1 to 4,
**characterized in that**
the tooth head (13) has a height between 10 and 40, preferably between 20 and 25 mm, above the tooth base (11).

6. Device according to one of the preceding claims,
**characterized in that**
the width of the teeth (6) and of the elevations (9) in the circumferential direction (16) is approximately equal and preferably lies between 1 and 10 mm, in particular between 2 and 5 mm.

7. Device according to one of the preceding claims,
**characterized in that**
teeth (6) and/or elevations (9) have grooves (10), preferably running radially.

8. Device according to Claim 7,
**characterized in that**
the groove (10) extends over the whole of the tooth (6) or the whole of the elevation (9).

9. Device according to Claim 7,
**characterized in that**
the groove (10) extends over only part of the tooth (6) or of the elevation (9).

10. Device according to one of the preceding claims,
**characterized in that**
the device is constructed as a disperser for dispersing the fibrous material (1).

11. Device according to one of the preceding claims,
**characterized in that**
both treatment tools (3, 4) are formed by rotors driven in opposite directions.

12. Device according to one of Claims 1 to 10,
**characterized in that**
one treatment tool (4) is driven by a driveable rotor, and the other treatment tool (3) is formed by a stationary stator.

## Revendications

1. Dispositif pour le traitement mécanique de matière fibreuse de haute consistance (1) comprenant un boîtier (2) dans lequel est disposé un premier outil de traitement (3) et un deuxième outil de traitement (4), les outils de traitement (3, 4) ayant chacun une forme à symétrie de révolution, étant disposés coaxialement l'un par rapport à l'autre, présentant à chaque fois des dents (6) disposées dans plusieurs rangées annulaires (5) concentriques par rapport à leurs centres, entre lesquelles se trouvent des espaces entre dents (7) qui sont parcourus radialement par la matière fibreuse (1) et des espaces intermédiaires (8) de forme annulaire étant prévus entre les rangées de dents (5), lesquels sont disposés de telle sorte qu'au moins une rangée de dents (5) d'un outil de traitement (3, 4) s'étende dans un espace intermédiaire de forme annulaire (8) de l'autre outil de traitement complémentaire (4, 3), **caractérisé en ce que** tous les espaces entre dents (7) présentent des rehaussements (9) qui s'étendent au-delà de la base des dents (11), les rehaussements (9) et les dents (6) présentant dans la direction radiale une section transversale en forme de tronc de cône.

2. Dispositif selon la revendication 1, **caractérisé en ce que** l'angle de flanc (17, 18) des dents (6) et des rehaussements (9) ne diffère que de 20° au maximum, de préférence est égal.

3. Dispositif selon la revendication 1 ou 2, **caractérisé en ce que** la distance (20) entre le flanc (12) d'une dent (6) et le flanc (19) du rehaussement adjacent (9) dans la direction radiale (14) est comprise entre 1 et 5 mm, de préférence entre 2 et 3 mm.

4. Dispositif selon l'une quelconque des revendications 1 à 3, **caractérisé en ce que** la tête (13, 21) des dents (6) et des rehaussements (9) est plane.

5. Dispositif selon l'une quelconque des revendications 1 à 4, **caractérisé en ce que** la tête des dent (13) présente une hauteur comprise entre 10 et 40, de préférence entre 20 et 25 mm au-dessus de la base des dents (11).

6. Dispositif selon l'une quelconque des revendications précédentes, **caractérisé en ce que** la largeur des dents (6) et des rehaussements (9) dans la direction périphérique (16) est approximativement égale et est de préférence comprise entre 1 et 10 mm, en particulier entre 2 et 5 mm.

7. Dispositif selon l'une quelconque des revendications précédentes, **caractérisé en ce que** des dents (6) et/ou des rehaussements (9) possèdent de préférence des rainures s'étendant radialement (10).

8. Dispositif selon la revendication 7, **caractérisé en ce que** la rainure (10) s'étend sur toute la dent (6) ou sur tout le rehaussement (9).

9. Dispositif selon la revendication 7, **caractérisé en ce que** la rainure (10) ne s'étend que sur une partie de la dent (6) ou du rehaussement (9).

10. Dispositif selon l'une quelconque des revendications précédentes, **caractérisé en ce que** le dispositif est réalisé sous forme de disperseur pour disperser la matière fibreuse (1).

11. Dispositif selon l'une quelconque des revendications précédentes, **caractérisé en ce que** les deux outils de traitement (3, 4) sont formés par des rotors entraînés en sens inverse.

12. Dispositif selon l'une quelconque des revendications 1 à 10, **caractérisé en ce qu'**un outil de traitement (4) est formé par un rotor pouvant être entraîné et l'autre outil de traitement (3) est formé par un stator fixe.
